# EUROPÄISCHE PATENTSCHRIFT

(11) **EP 4 558 732 B1**
(45) Veröffentlichungstag und Bekanntmachung des Hinweises auf die Patenterteilung: **17.12.2025**
(21) Anmeldenummer: 23750527.6
(22) Anmeldetag: 21.07.2023
(51) Int. Cl.: F15B 21/041

(54) **WÄRMETAUSCHER**
HEAT EXCHANGER
ÉCHANGEUR DE CHALEUR

(30) Priorität: 22.07.2022 AT 505562022
(43) Veröffentlichungstag der Anmeldung: 28.05.2025
(73) Patentinhaber: Euler-Rolle, Thomas, 1190 Wien (AT)
(72) Erfinder: Euler-Rolle, Thomas, 1190 Wien (AT)
(74) Vertreter: SONN Patentanwälte GmbH & Co KG
(86) Internationale Anmeldenummer: PCT/AT2023/060245
(87) Internationale Veröffentlichungsnummer: WO 2024/016044

(56) Entgegenhaltungen:
- CN-A- 103 994 130
- CN-U- 203 926 234
- DE-A1- 10 009 864
- IT-A1- 202000 032 120
- US-A1- 2015 041 414

## Beschreibung

Die Erfindung betrifft einen Wärmetauscher, insbesondere Öl-Luft-Kühler, zum Wärmeaustausch zwischen einem ersten Fluid, insbesondere Hydrauliköl, und einem zweiten Fluid, insbesondere Luft, aufweisend:
eine Anzahl von ersten Strömungskanälen zum Durchtritt des ersten Fluids,
eine Anzahl von zweiten Strömungskanälen zum Durchtritt des zweiten Fluids,
einen Verteilerbehälter zur Aufteilung des ersten Fluids auf erste Enden der ersten Strömungskanäle,
einen Sammelbehälter zum Sammeln des aus zweiten Enden der ersten Strömungskanäle austretenden ersten Fluids,
ein Auslass, insbesondere für einen Sauganschluss, zum Ableiten, insbesondere Absaugen, des ersten Fluids vom Sammelbehälter,
ein Filter mit einem Filterelement zum Filtern des ersten Fluids vor einem Eintritt in den Auslass, wobei
das Filter im Inneren des Sammelbehälters derart angeordnet ist, dass das erste Fluid von außen durch das Filterelement in einen Innenraum des Filters geführt wird.

Die US 2015/041414 offenbart einen Wärmetauscher gemäß dem Oberbegriff von Anspruch 1 und zeigt eine Baugruppe zum Kühlen und Filtern von Hydraulikflüssigkeit, welche aus einem Einlasstank, einem Auslasstank und einem Wärmetauscher besteht. Der Auslasstank besitzt an seinem oberen Ende eine abnehmbare Tankabdeckung, über die auf ein sich im Inneren des Auslasstanks befindliches, vertikal angeordnetes zylindrisches Filterelement zugegriffen werden kann. Das Filterelement ist an seinen beiden endseitigen Öffnungen im Auslasstank befestigt. Das im Auslasstank befindliche Fluid kann ausschließlich in radialer Richtung in einen inneren Hohlraum des Filterelements gelangen. Das untere Filterende ist mit einem Auslassverteiler mit mehreren Auslässen verbunden. Der Auslassverteiler weist einen Rohrvorsprung auf, welcher am unteren Ende des Filters in den inneren Hohlraum des Filters hineinragt. Der Einlasstank und der Auslasstank weisen Anschlüsse für eine Fluidüberwachungsvorrichtung auf. Bei dieser Konstruktion könnte jedoch die Filterleistung beeinträchtigt werden.

Aus der WO 2005/093357 A1 ist eine gattungsgemäße Kühlvorrichtung bekannt, bei welcher eine Filtereinheit in Strömungsrichtung des Fluids, hier eines Hydraulikmediums, hinter einer Kühleinheit angeordnet ist. Die Kühleinheit ist als Lamellenkühler ausgeführt. Die Fluid-Leitkanäle münden beidseitig in Fluidsammelräume, die sich entlang der Längsseiten der Kühleinheit erstrecken. Bei diesem Stand der Technik ist die Filtereinheit außerhalb des Fluidsammelraums angeordnet. Das Filterelement ist in einem eigenen Filtergehäuse aufgenommen. Das verschmutzte Fluid durchströmt das Filterelement von außen nach innen, so dass die Fluidabfuhr über das Innere des Filterelements erfolgt. Durch die Abfilterung ist sichergestellt, dass das abgereinigte Fluid nicht in den angeschlossenen Hydraulikeinrichtungen Ablagerungen bilden kann. Durch das Filterelement abgereinigtes Fluid wird über eine Ableitung in ein eigenes Sammelrohr innerhalb des Sammelraumes abgeführt. Weiters sind Anschlussstellen vorgesehen, mit welchen das gereinigte Fluid vom Sammelrohr abgeführt wird. Diese Bauweise ist jedoch konstruktiv sehr aufwendig. Nachteilig ist weiters der große Bauraum, welcher mit der seitlichen Anordnung des Filtergehäuses einhergeht.

Die IT 2020 0003 2120 A1 offenbart eine Vorrichtung mit einem Wärmetauscher, der aus einer oberen Austauschplatte, einer unteren Austauschplatte und einer Vielzahl von Zwischen-Austauschplatten besteht. Zu kühlendes Öl tritt über Ölanschlüsse ein bzw. aus und bewegt sich dazwischen in Einlass- und Auslasskanälen und Öldurchflussgebieten. Mit Kühlmittel versorgbare Fluiddurchflussgebiete sind zwischen den Öldurchflussgebieten angeordnet. Die Vorrichtung weist einen Filter mit einem Filterelement auf, welches von außen nach innen durchströmt werden kann und in den Auslasskanal hineinragt. Das Filterelement weist zudem einen Verbindungsabschnitt auf, der in einen Ölzirkulationskanal führt. Diese Konstruktion weist keinen Verteilerbehälter und keinen Sammelbehälter auf.

Weiterer allgemeiner Stand der Technik ist in DE 10009864 A1 und DE 102005054755 B3 gezeigt.

In der CN 203926234U ist ein Kühler gezeigt, bei welchem ein Filter in einem Sammelraum oberhalb der Kühlkanäle horizontal angeordnet ist. Nachteiligerweise ist jedoch ein eigenes Filtergehäuse vorgesehen. Weiters ist das Filter vergleichsweise kurz, wodurch die Filterwirkung eingeschränkt ist. Das Filter kragt einseitig über eine Montageöffnung in den Sammelraum aus. Weiters ist nachteilig, dass das gekühlte Fluid auf der Seite der Montageöffnung abgeleitet werden muss.

Die CN 103994130A zeigt einen ähnlichen Kühler mit den zuvor beschriebenen Nachteilen.

Demgegenüber besteht die Aufgabe der vorliegenden Erfindung darin, zumindest einzelne Nachteile des Standes der Technik zu lindern bzw. zu beheben. Diese Aufgabe wird mit einem Wärmetauscher nach Anspruch 1 gelöst. Bevorzugte Ausführungsformen sind in den abhängigen Ansprüchen angegeben.

Erfindungsgemäß ist vorgesehen, dass
der Auslass ein Auslassteil aufweist, welches in den Innenraum des Filters ragt,
das Filter passgenau auf dem Auslassteil angeordnet ist,
ein Wartungsdeckel zum Verschließen einer ins Innere des Sammelbehälters führenden Zugangsöffnung zum Austauschen des Filters vorgesehen ist und
der Wartungsdeckel zumindest eine in den Innenraum des Filters führende Durchtrittsöffnung aufweist.

Vorteilhafterweise kann das erste Fluid von den zweiten Enden der ersten Strömungskanäle im Inneren des Sammelbehälters direkt, d.h. ohne ein Filtergehäuse zu passieren, zur Außenseite des Filterelements strömen, an welcher das erste Fluid gefiltert, d.h. von Partikeln, insbesondere Ablagerungen, befreit wird. Nach der Filterung kann das erste Fluid vom Innenraum des Filters über den Auslass abgeleitet werden. Somit kann eine Filterleitung in den Sammelbehälter integriert werden. Vorteilhafterweise ist der Auslass mit der Innenseite des Filters verbunden, welche stets von Schmutz freigehalten werden kann. Beispielsweise kann kein Schmutz in den Auslass gelangen, wenn das Filter vor der Montage im Inneren des Sammelbehälters auf einer schmutzigen Oberfläche abgelegt worden war. Dadurch kann das erste Fluid mit hohem Reinheitsgrad am Auslass zur Verfügung gestellt werden. Dies ist insbesondere bei einer Ausführung des Wärmetauschers als Kühler für Hydrauliköl vorteilhaft, welches vom Auslass einer Hydraulikeinrichtung einer Maschine, beispielsweise einer Baumaschine, zugeführt wird. Durch die Anordnung des Filters im Inneren des Sammelbehälters wird eine kompakte, platzsparende Ausführung erzielt. Da das Filterelement in radialer Richtung gesehen von außen nach innen durchströmt wird, kann der Sammelbehälter, welcher insbesondere ein Sammelkasten ist, das Filtergehäuse für das Filterelement bilden. Vorteilhafterweise kann ein eigenes Filtergehäuse um das Filterelement herum entfallen. Der Sammelbehälter weist mehrere Wände, insbesondere zwei Schmalseiten, zwei Längsseiten und eine Oberseite, auf, welche im Inneren einen Sammelraum einschließen, in welchen direkt die zweiten Enden der ersten Strömungskanäle für das erste Fluid einmünden. Bevorzugt erstreckt sich das Filter über der Anordnung aus ersten Strömungskanälen, so dass gedachte vertikale Verlängerungen der ersten Strömungskanäle das Filterelement durchsetzen. Bevorzugt weist das Filter eine hohlzylindrische Grundform auf, mit welcher der Innenraum für die Aufnahme des gefilterten ersten Fluids definiert wird.

Um das erste Fluid, vorzugsweise Hydrauliköl, abzuführen und beispielsweise einer Baumaschine zur Verfügung zu stellen, weist der Auslass ein Auslassteil auf, welches in den Innenraum des Filters ragt. Vorteilhafterweise kann das Anschlussteil durch die Verbindung mit dem Innenraum des Filters schlank gebaut werden. Der Innenraum ist vorzugsweise in Umfangsrichtung vollständig von dem Filterelement umgeben. Somit kann das erste Fluid von radial außerhalb des Filterelements durch Filterporen des Filterelements in den Innenraum des Filters strömen, und von dort über das Auslassteil aus dem Sammelbehälter herausgeführt werden. Das Auslassteil weist einen Auslasskanal auf, mit dem das erste Fluid vom Sammelbehälter nach außen abgeleitet wird. Der Auslasskanal kann mit einer Saugleitung verbunden sein, um das erste Fluid vom Innenraum des Filters über das Auslassteil in die Saugleitung außerhalb des Sammelbehälters abzusaugen.

Zur stabilen Halterung und zum sicheren Einbau des Filters mittels des Auslassteils ist das Filter im Wesentlichen passgenau auf dem Auslassteil angeordnet. Mit dieser Konstruktion übernimmt das Auslassteil einerseits die Ableitung des ersten Fluids und andererseits die Halterung des Filterelements, vorzugsweise in einem Abstand zu den zweiten Enden der ersten Strömungskanäle.

Zudem ist ein Wartungsdeckel zum Verschließen einer ins Innere des Sammelbehälters führenden Zugangsöffnung zum Austauschen des Filters vorgesehen. Durch Abnehmen des Wartungsdeckels wird eine Zugangsöffnung freigelegt, welche so dimensioniert ist, dass das Filter durch die Zugangsöffnung in den Sammelbehälter eingeführt bzw. aus dem Sammelbehälter herausgenommen werden kann. Der Wartungsdeckel ist bevorzugt über eine lösbare Verbindung, beispielsweise über eine Schraubverbindung, mit dem Sammelbehälter verbunden.

Der Wartungsdeckel weist zumindest eine in den Innenraum des Filters führende Durchtrittsöffnung auf, in welcher beispielsweise eine Sensoreinheit, insbesondere ein Verschmutzungsanzeiger, angeordnet sein kann, mit der ein Betriebsparameter, insbesondere ein Verschmutzungsgrad des Filters, gemessen werden kann.

Durch die Anordnung des Filters kann eine Verschmutzung der Fluidleitungen, insbesondere von Ölleitungen, und damit des gesamten Systems beim Filterwechsel vermieden werden.

Für die Zwecke dieser Offenbarung beziehen sich die Orts- und Richtungsangaben, wie "oben", "unten", "horizontal", "vertikal", auf den bestimmungsgemäßen Gebrauchszustand des Wärmetauschers.

Bei einer bevorzugten Ausführungsform ist das Filterelement im Inneren des Sammelbehälters, insbesondere über seine gesamte Länge (d.h. Erstreckung in Richtung der Längsachse), freiliegend angeordnet. Somit kann das über die zweiten Enden der ersten Strömungskanäle in den Verteilerbehälter eintretende erste Fluid direkt zur Außenseite des Filterelements strömen, an der Außenseite des Filterelements gefiltert und durch das Filterelement in den Innenraum innerhalb des Filterelements gelangen. Vorteilhafterweise bildet der Verteilerbehälter das Filtergehäuse, in welchem das Filterelement freiliegend angeordnet ist. Somit kann auf ein vom Verteilerbehälter gesondertes Filtergehäuse verzichtet werden.

Bei einer bevorzugten Ausführungsform ist das Auslassteil im Wesentlichen zylindrisch ausgebildet und insbesondere ein Auslassstutzen. Bei einer bevorzugten Ausführungsform ist das Filterelement röhrenförmig, insbesondere hohlzylindrisch, wobei das Auslassteil entsprechend dem Filterelement zylindrisch ausgeführt.

Bei einer bevorzugten Ausführungsform kann am Anschlussteil ein Sauganschluss angeschlossen sein, bevorzugt in verschiedenen Orientierungen zur Strömungsrichtung innerhalb des Anschlussteils.

Zur stabilen Halterung und zum sicheren Einbau des Filters mittels des Auslassteils ist es insbesondere günstig, wenn das Filter auf das Auslassteil aufgeschoben ist.

Um das Filter in der gewünschten Position innerhalb des Sammelbehälters zu halten, ist es günstig, wenn der Wartungsdeckel ein in den Innenraum des Filters ragendes Halteteil, insbesondere einen Haltezapfen, zur Halterung des Filters aufweist. Besonders bevorzugt ist es, wenn das Filter einerseits über das Auslassteil und andererseits über das Halteteil in Position gehalten ist. Bei einer zylindrischen Ausführung des Filterelements ist es günstig, wenn das Halteteil als zylindrischer Haltezapfen ausgeführt ist, welcher in den Innenraum des Filters hineinsteht. Darüber hinaus ist es günstig, wenn das Filter nicht nur mit einer einzigen vorgegebenen Einbaurichtung im Sammelbehälter montierbar ist, sondern in zwei um 180° gewendeten Einbaustellungen.

Wenn der Wartungsdeckel und der Auslass an gegenüberliegenden Seiten, insbesondere an zwei gegenüberliegenden Schmalseiten, des Sammelbehälters vorgesehen sind, kann das Auslassteil besonders wirksam vor einer Verschmutzung beim Ein- und Ausbau des Filters geschützt werden.

Durch die räumliche Trennung des Wartungsdeckels vom (Öl-)Auslass, insbesondere auch von einem damit verbundenen Sauganschluss, kann die Leitungsführung am Fahrzeug optimiert werden. Die Zu- und Ableitungen können insbesondere an der der Fahrzeugachse zugewandten Seite angebracht werden, was Leitungslängen reduziert und eine kompaktere und geschütztere Bauweise ermöglicht. Gleichzeitig ist die Servicefreundlichkeit unverändert wiedergegeben, weil der Wartungsdeckel an der Fahrzeugaußenseite liegt und somit für Wartungsarbeiten leicht erreichbar ist. Das Verhindern einer Verschmutzung beim Filterwechsel wurde oben bereits angesprochen.

Bei einer bevorzugten Ausführungsform ist ein erstes Längsende des Filters vom Auslassteil und ein zweites Längsende des Filters vom Halteteil des Wartungsdeckels gehalten. Mit dieser Ausführung wird eine stabile Halterung des Filters an gegenüberliegenden Längsenden erreicht. Vorteilhaft ist weiters, dass eine fehlerhafte Positionierung des Filters im Sammelbehälter zuverlässig vermieden wird, da der Wartungsdeckel nur dann am Sammelbehälter angebracht werden kann, wenn das Filter über das Halteteil am Wartungsdeckel gelagert und damit korrekt positioniert ist.

Bei einer bevorzugten Ausführungsform weist der Wartungsdeckel, insbesondere am Halteteil, zur Ausbildung eines Filterbypasses zumindest eine Durchgangsöffnung auf, über welche ungefiltertes erstes Fluid in das Innere des Filters geführt werden kann. Vorzugsweise ist ein Ventil, insbesondere im Inneren des Halteteils des Wartungsdeckels, vorgesehen. In einer Offenstellung des Ventils kann das ungefilterte erste Fluid durch die Durchgangsöffnung des Wartungsdeckels in den Innenraum des Filters geführt und über den Auslass abgeleitet werden. In einer Schließstellung des Ventils kann das ungefilterte erste Fluid nicht in den Innenraum des Filters gelangen. Vorzugsweise wird das Ventil von der Schließ- in die Offenstellung überführt, wenn ein Druck am Auslass einen vorgegebenen Wert erreicht. Das kann beispielsweise dann der Fall sein, wenn das erste Fluid das Filterelement nicht mehr passieren kann. Durch Freigabe des Filterbypasses kann sichergestellt werden, dass, auch ungefiltertes, erstes Fluid am Auslass bereitgestellt wird.

Bei einer bevorzugten Ausführungsform ist die Längsachse des Filterelements im Wesentlichen horizontal angeordnet. Bei dieser Ausführung können die ersten Strömungskanäle von unten nach oben durchströmt werden. Der Sammelbehälter erstreckt sich quer zu den ersten Strömungskanälen oberhalb der ersten Strömungskanäle. Das Filter ist horizontal über und in einem Abstand zu den zweiten Enden der Strömungskanäle angeordnet.

Vorzugsweise ist der Sammelbehälter quaderförmig mit zwei vertikalen Schmalseiten, zwei vertikalen Längsseiten und einer horizontalen Oberseite ausgebildet. Die Länge des Sammelbehälters ist die horizontale Erstreckung parallel zu den Längsseiten. Die Breite des Sammelbehälters ist die horizontale Erstreckung parallel zu den Schmalseiten. Die Höhe des Sammelbehälters ist die vertikale Erstreckung des Sammelbehälters.

Bevorzugt erstreckt sich das Filterelement über im Wesentlichen die gesamte Länge des Sammelbehälters. Dadurch kann eine besonders wirksame Filterung des ersten Fluids erreicht werden.

In einer Ausführungsform bestehen der Sammelbehälter, und/oder der Wartungsdeckel aus Metall, insbesondere aus Aluminium, gefertigt. Das Filter kann eine Filterhalterstruktur aus Metall aufweisen. Das Filterelement mit den Filterporen kann aus Papier und/oder Metall und/oder Mikrofaser gefertigt sein.

Die Erfindung wird nachstehend anhand eines in den Zeichnungen dargestellten Ausführungsbeispiels weiter erläutert.

Fig. 1 bis 4 zeigen verschiedene Ansichten eines erfindungsgemä-ßen Wärmetauschers, welcher als Öl-Luft-Kühler zur Bereitstellung gekühlten Hydrauliköls für eine Saugleitung ausgebildet ist.

Fig. 5 zeigt eine auseinandergezogene Ansicht von Teilen des Kühlers.

Fig. 6 zeigt eine Schnittansicht des Kühlers im Bereich des Sammelbehälters.

Fig. 1 bis 4 zeigen einen Wärmetauscher 1, welcher in der gezeigten Ausführung als Kühler zum Abkühlen eines ersten Fluids, hier Hydrauliköl, durch Wärmeaustausch mit einem zweiten Fluid, hier Luft, ausgebildet ist. Der Wärmetauscher 1 weist eine Vielzahl von ersten Strömungskanälen 2 auf, welche sich bevorzugt parallel zueinander, beispielsweise in vertikaler Richtung, erstrecken. Das erste Fluid strömt von ersten (unteren) Enden zu zweiten (oberen) Enden der ersten Strömungskanäle 2 nach oben. In Zwischenräumen zwischen den ersten Strömungskanälen 2 sind eine Vielzahl von zweiten Strömungskanälen 3 ausgebildet, welche von dem zweiten Fluid, hier Kühlluft, durchströmt werden. Die Kühlluft wird mit Hilfe eines Lüfters 4 durch die zweiten Strömungskanäle 3 geführt. In der gezeigten Ausführung weist der Lüfter 5 ein Lüfterrad 5 auf, welches um eine Achse 5A rotiert. Am unteren Ende des Wärmetauschers 1 wird das erste Fluid über einen Einlass 6, der im gezeigten Beispiel ein Öleinlass ist, in einen Verteilerbehälter 7 geführt. Der Verteilerbehälter 7 schließt im Inneren einen Verteilerraum ein, welchem das erste Fluid über den Einlass 6 zugeführt wird. Die ersten Strömungs- bzw. Fluidkanäle 2 münden in den gemeinsamen Verteilerraum des Verteilerbehälters 7, so dass das erste Fluid vom Verteilerraum nach oben durch die ersten Strömungskanäle 3 geführt wird. Oberhalb der ersten Strömungskanäle 2 ist ein Sammelbehälter 8 angeordnet, welcher im Inneren einen einheitlichen, d.h. nicht unterteilten, Sammelraum 9 einschließt, in welchen die zweiten Enden der ersten Strömungskanäle 2 münden. Der Sammelbehälter 8 weist eine erste Schmalseite 8A, eine zweite Schmalseite 8B, zwei Längsseiten 8C und eine Oberseite 8D auf. Der besseren Übersicht halber ist der Sammelbehälter 8 in den Fig. 5 und 6 mit geringerer Höhe und vereinfacht dargestellt Unterseitig zu den ersten Strömungskanälen 2 hin ist der Sammelbehälter 8 offen.

Der Wärmetauscher 1 weist zudem einen, vorzugsweise genau einen, Auslass 10 zum Ableiten des gekühlten ersten Fluids vom Sammelbehälter 8 auf. In der gezeigten Ausführung ist der Auslass 10 mit einem Sauganschluss 10A verbunden, welcher über eine (nicht gezeigte) Saugleitung mit einer Hydraulikleitung einer Baumaschine (nicht gezeigt) verbunden sein kann.

Der Wärmetauscher 1 weist zudem Füße 22 auf, mit welchen der Wärmetauscher auf einer (horizontalen) Bodenfläche abgestellt werden kann. Die Füße 22 können Montageöffnungen 23 aufweisen, mit welchen der Wärmetauscher 1 auf der Bodenfläche fixiert werden kann.

Weiters ist ein Filter 11 vorgesehen, welches dazu eingerichtet ist, Feststoffpartikel vom ersten Fluid abzutrennen, bevor das erste Fluid in den Sauganschluss 10A eintritt. Das Filter 11 ist vollständig im Inneren des Sammelbehälters 8, d.h. innerhalb des von den Wänden des Sammelbehälters 8 begrenzten Sammelraums 9, angeordnet.

In der gezeigten Ausführung weist das Filter 11 ein Filterelement 12 mit einer hohlzylindrischen Grundform auf. In der gezeigten Ausführung weist das Filterelement 12 Filterfalten auf. Das Filterelement 12 weist eine Vielzahl von Filterporen auf, welche von dem ersten Fluid passiert werden können. Die Längsachse 11A des Filterelements 12 erstreckt sich horizontal in Längsrichtung des Sammelbehälters 8, d.h. von der ersten Schmalseite 8A zur zweiten Schmalseite 8B des Sammelbehälters 8.

Das Filter 11 ist im Inneren des Sammelbehälters 8 derart freiliegend, d.h. ohne umgebendes Filtergehäuse, angeordnet, dass das erste Fluid zuerst auf die Außenseite des Filterelements 12 trifft (vgl. Pfeile 13 in Fig. 6). Dadurch werden die Schmutzpartikel, beispielsweise Schlauch- bzw. Pumpenabrieb und Luftverschmutzung, an der Außenseite des Filterelements 12 abgegeben werden. Das erste Fluid durchströmt die Filterporen des Filterelements 12, in radialer Richtung bezogen auf die Längsachse 11A des Filterelements 12 gesehen, von außen nach innen. Somit gelangt das erste Fluid nach der Filterung an der Außenseite des Filterelements 12 in einen Innenraum 14, welchen das Filterelement 12 im Inneren einschließt. Der Auslass 10 weist ein Auslassteil 15 auf, welches in der gezeigten Ausführung als zylindrischer Auslassstutzen ausgebildet ist, der sich von einer ersten Schmalseite 8A des Sammelbehälters 8 in Richtung der Längsachse des Filterelements 12 in den Innenraum 14 des Filters 11 erstreckt. Das Filter 11 ist im Wesentlichen passgenau auf dem Auslassteil 15 angeordnet, so dass ein erstes Längsende des Filters 11 vom Auslassteil 15 gestützt ist. In der gezeigten Ausführung ist das Filter 11 werkzeuglos auf das Auslassteil 15 aufgeschoben. Das Auslassteil 15 weist einen Auslasskanal 15A auf, welcher an den Innenraum 14 des Filterelements 12 anschließt. Somit kann das erste Fluid in Längsrichtung des Filters 11 (vgl. Pfeile 16) vom Innenraum 14 des Filters 11 über den Auslasskanal 15A aus dem Sammelbehälter 8 abgeleitet werden.

Der Sammelbehälter 8 weist eine Zugangsöffnung 17 auf, welche im montierten Gebrauchszustand mit einem Wartungsdeckel 18 verschlossen ist. In der gezeigten Ausführung ist die mit dem Wartungsdeckel 18 versehene Zugangsöffnung 17 an einer zweiten Schmalseite 8B gegenüberliegend der ersten Schmalseite 8A des Sammelbehälters 8 vorgesehen. Der Wartungsdeckel 18 weist eine Wartungsdeckelplatte 18A auf, welche außenseitig an der zweiten Schmalseite 8B des Sammelbehälters 8, in der gezeigten Ausführung mit Schrauben 18B, montiert ist. Die Zugangsöffnung 17 ist größer als der Querschnitt des Filters 11, so dass das Filter 11 bei abgenommenem Wartungsdeckel 18 aus dem Sammelbehälter 8 herausgenommen oder in den Sammelbehälter 8 eingeführt werden kann, beispielsweise zum Austausch eines verbrauchten Filters 11 gegen ein neues Filter 11. Der Wartungsdeckel 18 weist an der dem Sammelraum 9 zugewandten Innenseite ein Halteteil 19, hier einen zylindrischen Haltezapfen, auf, welches sich im Wesentlichen passgenau in den Innenraum 14 des Filters 11 erstreckt. Somit wird das erste Längsende des Filters 11 vom Auslassteil 15 und das zweite Längsende des Filters 11 vom Halteteil 19 des Wartungsdeckels 18 gehalten.

Der Wartungsdeckel 18 weist zumindest eine in den Innenraum 14 des Filters 11 führende Durchtrittsöffnung 20 auf, in welcher beispielsweise eine Sensoreinheit 21, insbesondere ein Verschmutzungsanzeiger, angeordnet sein kann, mit der ein Betriebsparameter, insbesondere ein Verschmutzungsgrad des Filters 11, gemessen werden kann.

Darüber hinaus kann der Wartungsdeckel 18, insbesondere am Halteteil 19, zur Ausbildung eines Filterbypasses zumindest eine Durchgangsöffnung aufweisen, über welche ungefiltertes erstes Fluid in das Innere des Filters 11 geführt werden kann. Vorzugsweise ist ein Ventil, insbesondere im Inneren des Halteteils 19 des Wartungsdeckels 18, vorgesehen. In einer Offenstellung des Ventils kann das ungefilterte erste Fluid durch die Durchgangsöffnung des Wartungsdeckels 18 in den Innenraum des Filters 11 geführt und über den Auslass 10 abgeleitet werden. In einer Schließstellung des Ventils kann das ungefilterte erste Fluid nicht in den Innenraum des Filters 11 gelangen. Vorzugsweise wird das Ventil in die Offenstellung geschaltet, wenn ein Druck am Auslass 10 einen vorgegebenen Wert erreicht. Dadurch kann ein Schaden, beispielsweise an einer mit dem Auslass 10 verbundenen Pumpvorrichtung, vermieden werden.

### Bezugsziffernliste:

1 Wärmetauscher
2 erste Strömungskanäle für Öl
3 zweite Strömungskanäle für Luft
4 Lüfter
5 Lüfterrad
5A Achse
6 Einlass
7 Verteilerbehälter
8 Sammelbehälter
8A ersten Schmalseite des Sammelbehälters
8B zweiten Schmalseite des Sammelbehälters
8C Längsseiten des Sammelbehälters
8D Oberseite des Sammelbehälters
9 Sammelraum
10 Auslass
10A Sauganschluss
11 Filter
11A Längsachse
12 Filterelement
13 Pfeile
14 Innenraum
15 Auslassteil
15A Auslasskanal
16 Pfeile
17 Zugangsöffnung
18 Wartungsdeckel
18A Wartungsdeckelplatte
19 Halteteil
20 Durchtrittsöffnung
21 Sensoreinheit
22 Füße
23 Montageöffnungen

## Patentansprüche

1. Wärmetauscher (1), insbesondere Öl-Luft-Kühler, zum Wärmeaustausch zwischen einem ersten Fluid, insbesondere Hydrauliköl, und einem zweiten Fluid, insbesondere Luft, aufweisend:
eine Anzahl von ersten Strömungskanälen (2) zum Durchtritt des ersten Fluids,
eine Anzahl von zweiten Strömungskanälen (3) zum Durchtritt des zweiten Fluids,
einen Verteilerbehälter (7) zur Aufteilung des ersten Fluids auf erste Enden der ersten Strömungskanäle (2),
einen Sammelbehälter (8) zum Sammeln des aus zweiten Enden der ersten Strömungskanäle (2) austretenden ersten Fluids,
ein Auslass (10), insbesondere für einen Sauganschluss (10A), zum Ableiten, insbesondere Absaugen, des ersten Fluids vom Sammelbehälter (8),
ein Filter (11) mit einem Filterelement (12) zum Filtern des ersten Fluids vor einem Eintritt in den Auslass (10),
wobei
das Filter (11) im Inneren des Sammelbehälters (8) derart angeordnet ist, dass das erste Fluid von außen durch das Filterelement (12) in einen Innenraum (14) des Filters (11) geführt wird,
**dadurch gekennzeichnet, dass**
der Auslass (10) ein Auslassteil (15) aufweist, welches in den Innenraum (14) des Filters (11) ragt,
das Filter (11) passgenau auf dem Auslassteil (15) angeordnet ist,
ein Wartungsdeckel (18) zum Verschließen einer ins Innere des Sammelbehälters (8) führenden Zugangsöffnung (17) zum Austauschen des Filters (11) vorgesehen ist und
der Wartungsdeckel (18) zumindest eine in den Innenraum (14) des Filters (11) führende Durchtrittsöffnung (20) aufweist.

2. Wärmetauscher (1) nach Anspruch 1, **dadurch gekennzeichnet, dass** das Filterelement (12) im Inneren des Sammelbehälters (8) freiliegend angeordnet ist.

3. Wärmetauscher (1) nach Anspruch 1 oder 2, **dadurch gekennzeichnet, dass** das Auslassteil (15) im Wesentlichen zylindrisch ausgebildet ist und insbesondere ein Auslassstutzen ist.

4. Wärmetauscher (1) nach einem der Ansprüche 1 bis 3, **dadurch gekennzeichnet, dass** das Filter (11) auf das Auslassteil (15) aufgeschoben ist.

5. Wärmetauscher (1) nach einem der Ansprüche 1 bis 4, **dadurch gekennzeichnet, dass** der Wartungsdeckel (18) ein in den Innenraum (14) des Filters (11) ragendes Halteteil (19), insbesondere einen Haltezapfen, zur Halterung des Filters (11) aufweist.

6. Wärmetauscher (1) nach einem der Ansprüche 1 bis 5, **dadurch gekennzeichnet, dass** der Wartungsdeckel (18) und der Auslass (10) an gegenüberliegenden Seiten des Sammelbehälters (8) vorgesehen sind.

7. Wärmetauscher (1) nach Anspruch 6, **dadurch gekennzeichnet, dass** ein erstes Längsende des Filters (11) vom Auslassteil (15) und ein zweites Längsende des Filters (11) vom Halteteil (19) des Wartungsdeckels (18) gehalten ist.

8. Wärmetauscher (1) nach einem der Ansprüche 1 bis 7, **dadurch gekennzeichnet, dass** eine Längsachse (11A) des Filterelements (12) im Wesentlichen horizontal angeordnet ist.

## Claims

1. Heat exchanger (1), in particular an oil-air cooler, for heat exchange between a first fluid, in particular hydraulic oil, and a second fluid, in particular air, comprising:
a number of first flow channels (2) for the passage of the first fluid,
a number of second flow channels (3) for the passage of the second fluid,
a distribution tank (7) for distributing the first fluid to first ends of the first flow channels (2),
a collecting tank (8) for collecting the first fluid emerging from second ends of the first flow channels (2),
an outlet (10), in particular for a suction connection (10A), for discharging, in particular for suction removal of, the first fluid from the collecting tank (8),
a filter (11) with a filter element (12) for filtering the first fluid before entry into the outlet (10),
wherein the filter (11) is arranged inside the collecting tank (8) in such a manner that the first fluid is guided from the outside through the filter element (12) into an interior space (14) of the filter (11),
**characterized in that**
the outlet (10) comprises an outlet part (15) which projects into the interior space (14) of the filter (11),
the filter (11) is fitted precisely onto the outlet part (15),
a maintenance cover (18) is provided for closing an access opening (17) leading into the interior of the collecting tank (8) for replacing the filter (11), and
the maintenance cover (18) comprises at least one passage opening (20) leading into the interior space (14) of the filter (11).

2. Heat exchanger (1) according to claim 1, **characterized in that** the filter element (12) is arranged freely within the interior of the collecting tank (8).

3. Heat exchanger (1) according to claim 1 or 2, **characterized in that** the outlet part (15) is designed substantially cylindrical and in particular is an outlet nozzle.

4. Heat exchanger (1) according to any one of claims 1 to 3, **characterized in that** the filter (11) is pushed onto the outlet part (15).

5. Heat exchanger (1) according to any one of claims 1 to 4, **characterized in that** the maintenance cover (18) comprises a retaining part (19), in particular a retaining pin, projecting into the interior space (14) of the filter (11), for holding the filter (11).

6. Heat exchanger (1) according to any one of claims 1 to 5, **characterized in that** the maintenance cover (18) and the outlet (10) are provided on opposite sides of the collecting tank (8).

7. Heat exchanger (1) according to claim 6, **characterized in that** a first longitudinal end of the filter (11) is held by the outlet part (15) and a second longitudinal end of the filter (11) is held by the retaining part (19) of the maintenance cover (18).

8. Heat exchanger (1) according to any one of claims 1 to 7, **characterized in that** a longitudinal axis (11A) of the filter element (12) is arranged substantially horizontally.

## Revendications

1. Échangeur de chaleur (1), en particulier refroidisseur huile-air, pour l'échange thermique entre un premier fluide, en particulier de l'huile hydraulique, et un second fluide, en particulier de l'air, comprenant:
une pluralité de premiers canaux d'écoulement (2) pour le passage du premier fluide,
une pluralité de seconds canaux d'écoulement (3) pour le passage du second fluide,
un collecteur distributeur (7) pour la répartition du premier fluide vers les premières extrémités des premiers canaux d'écoulement (2),
un collecteur (8) pour recueillir le premier fluide sortant des secondes extrémités des premiers canaux d'écoulement (2),
une sortie (10), en particulier pour un raccord d'aspiration (10A), pour évacuer, en particulier aspirer, le premier fluide du collecteur (8),
un filtre (11) avec un élément filtrant (12) pour filtrer le premier fluide avant son entrée dans la sortie (10),
le filtre (11) étant disposé à l'intérieur du collecteur (8) de telle manière que le premier fluide soit dirigé de l'extérieur à travers l'élément filtrant (12) vers un espace intérieur (14) du filtre (11),
**caractérisé en ce que**
la sortie (10) comprend une partie de sortie (15) qui s'étend dans l'espace intérieur (14) du filtre (11),
le filtre (11) est disposé de manière ajustée sur la partie de sortie (15),
un couvercle d'entretien (18) est prévu pour fermer une ouverture d'accès (17) menant à l'intérieur du collecteur (8) pour remplacer le filtre (11), et
le couvercle d'entretien (18) présente au moins une ouverture de passage (20) menant à l'espace intérieur (14) du filtre (11).

2. Échangeur de chaleur (1) selon la revendication 1, **caractérisé en ce que** l'élément filtrant (12) est disposé librement à l'intérieur du collecteur (8).

3. Échangeur de chaleur (1) selon la revendication 1 ou 2, **caractérisé en ce que** la partie de sortie (15) est essentiellement de forme cylindrique et constitue en particulier un raccord de sortie.

4. Échangeur de chaleur (1) selon l'une des revendications 1 à 3, **caractérisé en ce que** le filtre (11) est glissé sur la partie de sortie (15).

5. Échangeur de chaleur (1) selon l'une des revendications 1 à 4, **caractérisé en ce que** le couvercle d'entretien (18) comprend une partie de retenue (19), en particulier un tenon de retenue, s'étendant dans l'espace intérieur (14) du filtre (11) pour maintenir le filtre (11).

6. Échangeur de chaleur (1) selon l'une des revendications 1 à 5, **caractérisé en ce que** le couvercle d'entretien (18) et la sortie (10) sont prévus sur des côtés opposés du collecteur (8).

7. Échangeur de chaleur (1) selon la revendication 6, **caractérisé en ce qu'**une première extrémité longitudinale du filtre (11) est maintenue par la partie de sortie (15) et une seconde extrémité longitudinale du filtre (11) est maintenue par la partie de retenue (19) du couvercle d'entretien (18).

8. Échangeur de chaleur (1) selon l'une des revendications 1 à 7, **caractérisé en ce qu'**un axe longitudinal (11A) de l'élément filtrant (12) est disposé de manière essentiellement horizontale.
